# EUROPÄISCHE PATENTSCHRIFT

(11) **EP 0 628 662 B1**
(45) Veröffentlichungstag und Bekanntmachung des Hinweises auf die Patenterteilung: **04.02.1998**
(21) Anmeldenummer: 94108270.3
(22) Anmeldetag: 28.05.1994
(51) Int. Cl.: E02D 5/04, E02D 5/14

(54) **Spundwand**
Sheet pile wall
Paroi de palplanches

(30) Priorität: 09.06.1993 DE 4319152
(43) Veröffentlichungstag der Anmeldung: 14.12.1994
(73) Patentinhaber: Fried. Krupp AG Hoesch-Krupp, 45143 Essen (DE)
(72) Erfinder: Wieners, Andreas, Dipl.-Ing., D-45768 Marl (DE); Reininghaus, Thomas, Dipl.-Ing., D-44269 Dortmund (DE); Hubbert, Hermann, D-47055 Duisburg (DE)

(56) Entgegenhaltungen:
- EP-A- 0 264 527
- EP-A- 0 341 194
- GB-A- 2 228 760

## Beschreibung

Die Erfindung betrifft eine Stahlspundwand gemäß dem Oberbegriff des Anspruches 1.

In den vergangenen Jahrzehnten wurden verschiedene Abdichtungssysteme für Spundwandschlösser entwickelt. Diese Entwicklungen erfolgten mit dem Ziel, eine aus der Sicht des konstruktiven Ingenieur- und Tiefbaus ausreichende Dichtigkeit der Stahlspundwandschlösser zu erreichen.

Aus der GB 2 228 760 A ist eine Absperrwand aus kaltgeformten Blechen mit gleichbleibender Materialdicke bekannt, bei der die einzelnen Bleche über umgebogene Teile, die die gleiche Materialdicke haben, formschlüssig ineinandergreifen und ein senkrechtes Loch bilden, in die Dichtungsmaterial eingebracht werden kann. Diese Absperrwand hat aber mit einer klassischen Stahlspundwand, bei der die Schloßteile an den einzelnen Stahlspundbohlen angewalzt sind und im Einbauzustand kraft- und formschlüssig ineinandergreifen, nichts gemeinsam. Vielmehr ist diese bekannte Absperrwand einer klassischen Stahlspundwand statisch deutlich unterlegen und bietet auch nicht die Sicherheit für eine absolute Dichtigkeit, da die Formschlüssigkeit der Verbindung der leichten Bleche z.B. durch Erschütterungen im Erdreich leicht verloren gehen kann.

Für die Anwendung bei klassischen Stahlspundwänden als Dichtwände im Deponiebau und bei der Einkapselung von Altlasten haben sich die bekannten Dichtungssysteme als nur bedingt erwiesen.

Lediglich mit dem aus der DE -A- 27 22 978 bekannten Dichtungsverfahren ist eine befriedigende Dichtigkeit von Stahlspundwänden erreichbar.

Von daher liegt der Erfindung die Aufgabe zugrunde, eine weitere hinsichtlich der Dichtigkeit optimierte Stahlspundwand der eingangs genannten Art zu schaffen, die allen Anforderungen der geltenden Richtlinien für die Erstellung von vertikalen Dichtwänden für Deponiebau und Altlastensanierung gerecht wird, nämlich z.B. Nachweis der Vertikalität, Nachweis der Integrität der Schlösser, Nachbesserungsmöglichkeiten der Schloßdichtung.

Außerdem soll die Erfindung ermöglichen, jedes bekannte Einbringverfahren für Stahlspundbohlen einsetzen zu können. Dadurch könnten die Einsatzgebiete erweitert und die Wirtschaftlichkeit erhöht werden.

Diese Aufgabe wird erfindungsgemäß durch die im kennzeichnenden Teil des Anspruches 1 angegebenen Merkmale gelöst.

Eine vorteilhafte Ausgestaltung der erfindungsgemäßen Stahlspundwand ist in Anspruch 2 angegeben.

Die Vorteile der Stahlspundwand nach der Erfindung sind insbesondere darin zu sehen, daß die Dichtung erst nach dem Einbringen der Spundbohlen erstellt wird, wodurch alle bekannten Einbringverfahren angewendet werden können und eine absolute dauerhafte Dichtigkeit gewährleistet.

Zur Kontrolle der Vertikalität kann die Schloßkammer mit einer Inklinometersonde abgefahren werden. Durch Einstz eines elektromagnetischen Signalgebers, der im Rohrprofil befestigt ist, kann die Schloßverhakung kontinuierlich bis auf Solltiefe nachgewiesen werden. Ein weiterer Vorteil ist die Tatsache, daß der Signalgeber durch das Ziehen des Rohrprofiles wiedergewonnen wird, um bei der nächsten Bohle erneut zum Einsatz zu kommen.

Des weiteren könnte zum Nachweis der Integrität der Schlösser auf ganzer Länge die Schloßkammer mit einem Endoskop abgefahren und das Ergebnis dabei ggf. aufgezeichnet werden. Je nach verwendetem Dichtungsmaterial könnte dieses bei unzureichender Dichtwirkung mit einem geeigneten Gerät beseitigt und der Dichtungsvorgang wiederholt werden.

Anhand der schematischen Zeichnung werden Ausführungsbeispiele des Erfindungsgegenstandes im folgenden näher erläutert.

Es zeigt
- Fig. 1: einen Teil einer Stahlspundbohle im Querschnitt,
- Fig.2: zwei ineinandergreifende Schloßteile eines Schlosses zweier Stahlspundbohlen im Querschnitt,
- Fig.3: den Fuß zweier ineinandergreifender Stahlspundbohlen im Querschnitt,
- Fig.4: einen Schnitt nach der Linie IV - IV in Fig. 3,
- Fig.5: einen Schnitt nach der Linie V - V in Fig. 3,
- Fig.6: eine andere Ausführungsform eines Schlosses zweier Stahlspundbohlen.

Wie aus den Fig. 1 bis 6 hervorgeht, weist jeweils ein Schloßteil, nämlich der nacheilende Schloßteil 1 des Schlosses 2 ineinandergreifender Stahlspundbohlen 3, 4 längere Stege 5, 6 in Richtung A der Profilhöhe der Stahlspundbohle 4 als der andere Schloßteil 7 auf, wobei beide Schloßteile 1, 7 des Schlosses 3 zwischen sich eine vertikale Schloßkammer 8 bilden, die mit einer Dichtungsmasse 9 (Fig. 2 und 6) ausgefüllt ist.

Die Modifizierung des Schloßteiles 1 des Schlosses 2 besteht im wesentlichen aus einer Streckung der bewährten Profilform in Richtung A der Profilhöhe sowie einer Erhöhung der Materialstärke im Bereich des Schloßteiles 1 zur Aufnahme der größeren statischen Momente, die durch die Streckung im Schloßbereich auftreten können.

Die Veränderung der Schloßform betrifft jeweils nur das Schloßteil 1 des Schlosses 2 der Stahlspundbohle 4. Das vorauszurammende Schloßteil 7 des Schlosses 2 ist ein herkömmliches Schloßteil. Das modifizierte Schloß kann sich sowohl an einer U- oder Z-Bohle befinden.

Nicht dargestellte Doppel- und Dreifachbohlen können durch Zusammenziehen je einer Stahlspundbohle mit modifiziertem Schloßteil 1 des Schlosses und einer bzw. zwei herkömmlichen Profilen erstellt werden.

Damit die Schloßkammer 8 während des Einbringens der Stahlspundbohle 4 nicht mit Erdreich verstopft wird, ist am unteren Ende der Stahlspundbohle 4 in den modifizierten Schloßteil 1 des Schlosses 2 ein speziell geformtes Niet 10 eingeschlagen (Fig. 3 bis 5).

Dieses Niet 10 besteht aus einem konischen Schaft 11, der in den Schloßteil 1 des Schlosses 2 eingetrieben wird, und einem darunter liegenden abgeschrägten Block 12. Das Niet 10 kann als einteiliges Stahlgußteil in Serie produziert werden.

Die Abschrägung des Blockes 12 bewirkt, daß das nachzurammende Schloßteil 1 des Schlosses 2 beim Einbringen das Bodenmaterial unterhalb des Nietes 10 vom Schloß 2 verdrängt, so daß Schloßsprengungen entgegen gewirkt wird.

Des weiteren ist es möglich, was nicht dargestellt ist, in die Schloßkammer 8 vor dem Einbringen auf ganzer Länge ein genügend großes Stahlrohr einzuführen. Dieses Rohr soll verhindern, daß sich beim Einbringen größere Mengen Feinbestandteile des Bodens in der Schloßkammer 8 ansammeln. Dieses Rohr wird nach dem Einbringen gezogen und bei der nächsten Bohle wieder verwendet. Beim Einbringen oder Ziehen des Rohres könnte ein an das Rohr angeschlossenes Saug- oder Spülgerät ggf. in die Schloßkammer 8 gelangte Feinanteile des Bodens beseitigen. Es ist auch möglich, während des Ziehens des Rohres durch gleichzeitiges Verpressen der Schloßkammer 8 mit der Dichtungsmasse 9 die Schloßfuge zu schließen.

Je nach Beschaffenheit des Bodens kann es ratsam sein, den vorausgerammten Schloßteil 7 des Schlosses 2 ebenfalls mit einem Niet, in diesem Fall ein herkömmliches Niet oder eine Schraube, zu verschließen und das Schloßteil 7 des Schlosses 2 mit einem Polyethylenschlauch o.ä. zu füllen, um die Schlösser frei von Erdreich zu halten.

Nachdem die Stahlspundbohlen 3, 4 eingebracht und die Schloßkammer 8, falls notwendig, gereinigt ist, wird die Dichtungsmasse 9 in die Schloßkammer 8 gefüllt. Dies kann mit Hilfe einer nicht dargestellten Lanze o.ä. geschehen.

Wie die Fig. 6 zeigt, ist das Schloßteil 1 des Schlosses 2 als separates Profil hergestellt und mit dem Schloßteil 7 der Stahlspundbohle 14 mit einem entsprechenden Teil 13 werksseitig verhakt und verschweißt 15.

## Patentansprüche

1. Stahlspundwand zur Vertikalabdichtung von flüssigkeitsführenden und/oder gasführenden Schichten, insbesondere zur Abdichtung kontaminierter Erdschichten, wobei die die Stahlspundwand bildenden Stahlspundbohlen jeweils durch Schlösser (2) miteinander verbunden sind, deren ineinandergreifende Schloßteile jeweils gegeneinander verhakte und verdickte Dreikantköpfe aufweisen, an die sich jeweils Stege etwa senkrecht zur Spundwandachse und im wesentlichen parallel zueinander anschließen und diese Stege (5,6) durch einen im wesentlichen parallel zur Spundwandachse verlaufenden Schloßboden verbunden sind, wobei die zueinander zugewandten Dreikantgrundflächen der Dreikantköpfe sich gegenseitig, die Schloßfuge im wesentlichen ausfüllend hintergreifen und mit einer Dichtungsmasse (9) abgedichtet sind, **dadurch gekennzeichnet**, daß jeweils ein Schloßteil (1) des Schlosses (2) längere Stege (5, 6) in Richtung der Profilhöhe der Stahlspundbohle (4) senkrecht zur Spundwandebene und im wesentlichen parallel zueinander aufweist als der andere Schloßteil (7) und beide Schloßteile (1, 7) des Schlosses (2) zwischen sich eine vertikale Schloßkammer (8) bilden, die gebildet wird zwischen den parallelen Stegen (5, 6) sowie zwischen dem Schloßboden des Schloßteiles (1) mit den längeren Stegen (5, 6) und dem Dreikantkopf des anderen Schloßteils (7), und die mit einer nach dem Einbringen der Spundwandbohlen eingefüllten Dichtungsmasse (9) verfüllt ist.

2. Stahlspundwand nach Anspruch 1, **dadurch gekennzeichnet**, daß der Schloßteil (1) des Schlosses (2) mit den längeren Stegen (5, 6) ein separates Profil ist.

## Claims

1. Steel sheet piling for the purpose of vertically sealing strata containing liquid and/or gas, in particular for sealing contaminated strata, wherein the steel sheet piles forming the steel sheet piling are connected to each other in each case by means of closing arrangements (2) whose mutually engaging closing parts hook into each other in each case and comprise thickened triangular heads adjacent to which are in each case cross pieces (5, 6) which are approximately perpendicular to the steel sheet piling axis, are substantially parallel to each other and are connected by a closing arrangement base which extends substantially parallel to the steel sheet piling axis, wherein the mutually facing triangular base areas of the triangular heads mutually engage each other substantially filling the closing arrangement join and are sealed with a sealing mass (9), characterised in that in each case a dosing part (1) of the closing arrangement (2) comprises cross pieces (5, 6) which are longer in the direction of the profiled height of the steel sheet pile (4) perpendicular to the sheet piling plane and substantially parallel to each other than the other closing part (7) and the two closing parts (1, 7) of the closing arrangement (2) form between themselves a vertical closing arrangement chamber (8) which is formed between the parallel cross pieces (5, 6) and between the closing arrangement base of the closing part (1) comprising the longer cross pieces (5, 6) and the triangular head of the other closing part (7) and which is filled with a sealing mass (9) which is introduced after inserting the steel sheet piles.

2. Steel sheet piling according to claim 1, characterised in that the closing part (1) of the closing arrangement (2) comprising the longer cross pieces (5, 6) is a separate profiled part.

## Revendications

1. Rideau de palplanches métalliques pour étancher dans le sens vertical des couches chargées de liquides et/ou de gaz, en particulier pour étancher des couches de terre contaminée, dans lequel les palplanches métalliques formant le rideau de palplanches métalliques sont chaque fois reliées entre elles par des raccords (2) dont les parties de raccord s'engageant les unes dans les autres présentent des têtes triangulaires en crochet et épaissies, opposées, auxquelles se raccordent chaque fois des ailes sensiblement perpendiculaires à l'axe du rideau de palplanches métalliques et essentiellement parallèles les unes aux autres, et ces ailes (5, 6) sont reliées entre elles par une base de raccord disposée essentiellement parallèlement à l'axe du rideau de palplanches métalliques, dans lequel les surfaces de base triangulaires tournées l'une vers l'autre des têtes triangulaires s'accrochent l'une à l'autre en remplissant essentiellement le joint du raccord et sont étanchées par une pâte d'étanchéité (9), caractérisé en ce qu'une partie (1) du raccord (2) présente chaque fois, dans la direction de l'épaisseur du profilé de la palplanche (4), des ailes (5, 6) plus longues que l'autre partie (7), perpendiculaires au plan du rideau de palplanches et essentiellement parallèles entre elles, et les deux parties (1, 7) du raccord (2) forment entre elles une chambre verticale (8) de raccord qui est formée par les plus longues ailes (5, 6), entre les ailes (5, 6) parallèles de même qu'entre la base de raccord de la partie de raccord (1) et la tête triangulaire de l'autre partie de raccord (7), et qui est remplie d'une pâte d'étanchéité (9) injectée après la mise en place des palplanches métalliques.

2. Rideau de palplanches métalliques selon la revendication 1, caractérisé en ce que la partie (1) du raccord (2) comportant les ailes plus longues (5, 6) constitue un profilé séparé.
